# EUROPÄISCHE PATENTSCHRIFT

(11) **EP 0 657 610 B1**
(45) Veröffentlichungstag und Bekanntmachung des Hinweises auf die Patenterteilung: **12.08.1998**
(21) Anmeldenummer: 94115838.8
(22) Anmeldetag: 07.10.1994
(51) Int. Cl.: E05D 15/06, E05D 15/08, E06B 3/46, E06B 3/26

(54) **Bodenschwelle bzw. Abdeckprofil für Blendrahmen von Schiebe- oder Hebe-Schiebefenstern und -türen od.dgl.**
Threshold and/or covering profile for the fixed frame of sliding windows or doors etc.
Seuil et/ou profil de recouvrement pour dormants de fenêtre ou porte coulissante etc.

(30) Priorität: 10.12.1993 DE 9318973 U
(43) Veröffentlichungstag der Anmeldung: 14.06.1995
(73) Patentinhaber: SIEGENIA-FRANK KG, 57005 Siegen (DE)
(72) Erfinder: Schmidt, Karl Heinz, D-57234 Wilnsdorf (DE)

(56) Entgegenhaltungen:
- EP-A- 0 016 958
- WO-A-93/12316
- DE-U- 7 128 665
- DE-U- 7 225 331
- GB-A- 2 163 801

## Beschreibung

Gegenstand der Erfindung ist eine Bodenschwelle bzw. Abdeckprofil aus Metall, insbesondere Leichtmetall, für Blendrahmen von Schiebe- oder Hebe-Schiebefenstern oder - türen od. dgl. mit einer einen Führungssteg für die gerillten Laufrollen von flügelseitigen Laufwagen aufweisenden Laufschiene.

Es gehört auch schon zum Stand der Technik, solche Bodenschwellen bzw. Abdeckprofile austauschbar entweder mit einer flachen Laufschiene oder aber mit einer hohen Laufschiene auszustatten, wie das beispielsweise aus der DE-Druckschrift "Waagerecht-Hebeschiebefenster GU-917, GU-918 Hebeschiebetür GU-931 in Holzbauweise" Ausgabe März 1973, und zwar auf den Seiten 34, 47, 53 und 59, hervorgeht. Sowohl die flache Laufschiene als auch die hohe Laufschiene wird dabei jeweils durch eine Vielzahl von Schrauben lösbar mit der Bodenschwelle bzw. dem Abdeckprofil verbunden.

Dem DE-GM 71 28 665 sind einerseits flache und andererseits hohe Laufschienen für Schiebefenster und -türen als bekannt zu entnehmen, bei denen ein Trägerprofil aus einem nicht verschleißfestem Werkstoff durch Aufklipsen eines Zusatzprofils aus verschleißfestem Werkstoff zu einer hochbelastbaren Laufschiene verbessert wird. Der Bodenschwelle bzw. dem Abdeckprofil werden diese hochbelastbaren Laufschienen aber wiederum in der bereits vorbeschriebenen Art und Weise zugeordnet, d.h, sie werden durch eine Vielzahl von Schrauben lösbar mit der Bodenschwelle bzw. dem Abdeckprofil verbunden.

Durch das DE-GM 72 25 331 wird darüber hinaus schon die technische Lehre gegeben, hohe Laufschienen mit der Bodenschwelle bzw, dem Abdeckprofil jeweils auf ihrer ganzen Länge durch Schnapp-Rastverbindungen zu kuppeln.

Aus der EP 0 016 958 ist bekannt, eine Bodenschwelle und ein einen Führungssteg tragendes Laufschienenprofil über eine Rastverbindung zu koppeln. Die Bodenschwelle besteht aus einem Innenelement und einem Außenelement, wobei das Laufschienenprofil mit dem Innenelement verbunden ist, whelches das Außenelement überragt. Die Bodenschwelle besteht daher aus mindestens drei einzelnen Profilstücken. Eine Variante des Laufschienenprofils ist dabei nicht vorgesehen. Gleichzeitig bildet der Führungssteg eine relativ hohe Schwelle, da das Laufschienenprofil noch über das Innenelement ragt.

Davon ausgehend besteht die Aufgabe darin, eine Bodenschwelle bzw. ein Abdeckprofil für Blendrahmen von Schiebe- oder HebeSchiebe-Fenster und -türen od. dgl, zu schaffen, die auf einfache Art wahlweise mit einer flachen oder einer hohen Laufschiene ausgestattet werden kann.

Die Lösung dieser Aufgabe erfolgt dadurch,
daß der Führungssteg unmittelbar fest bzw. einstückig - also materialeinheitlich - an der Oberseite der Bodenschwelle bzw. des Abdeckprofils angeformt ist,
daß dieser Führungssteg über seine gesamte Länge hinweg zur Oberseite der Bodenschwelle bzw. des Abdeckprofils in, Hinterschneidungen aufweist,
und daß ein an seiner Unterseite nit einem Längsspalt ausgestattetes und oberseitig einen Führungssteg tragendes Laufschienen-Hohlprofil unmittelbar mit den Hinterschneidungen am Führungssteg der Bodenschwelle bzw. des Abdeckprofils verrastbar ist.

Die Aufgabe, eine Bodenschwelle bzw. ein Abdeckprofil für Blendrahmen von Schiebe- oder Hebe-Schiebefenstern und -türen od. dgl. wahlweise mit einer flachen oder einer hohen Laufschiene auszustatten, wird also erfindungsgemäß in gegenüber dem vorbekannten Stand der Technik wesentlich vereinfachter Art und Weise gelöst. Einerseits fällt nämlich das besondere bzw. lose Profil für eine flache Laufschiene vollständig weg, während andererseits das Profil der hohen Laufschiene einfach, aber funktionssicher durch Verrastung mit den Hinterschneidungen im Führungssteg der flachen Laufschiene an der Bodenschwelle bzw. am Abdeckprofil gekuppelt werden kann.

Erfindungsgemäß weist das Laufschienen-Hohlprofil vorzugsweise etwa einen Trapez-Querschnitt mit mittig längsgeschlitzter Basiswand auf. Es kann dabei
aus einem Leichtmetall-Strangpreßprofil bestehen, welches vorteilhaft in seinem Inneren oberhalb des Längsschlitzes einen Stützsteg aufweist, der mit dem Führungssteg an der Bodenschwelle bzw. dem Abdeckprofil in Wirkverbindung tritt und zu seiner Stabilisierung der hohen Laufschiene beiträgt.

Es besteht nach der Erfindung aber auch die Möglichkeit, als Laufschienen-Hohlprofil eine aus Edelstahl-Flachmaterial umgeformte Schiene in Benutzung zu nehmen.

Nach einem anderen Erfindungsmerkmal besteht die Bodenschwelle aus einem äußeren Rohr- oder Kastenprofil sowie aus diese miteinander formschlüssig kuppelnden Verbindungsprofilen, wobei als Rohr- oder Kastenprofile Leichtmetall-Strangpreßprofile dienen, während die Verbindungsprofile aus Kunststoffmaterial extrudiert sind sowie zwischen den Rohr- oder Kastenprofilen eine thermisch trennende Kupplung bilden.

Auf dem inneren Rohr- oder Kastenprofil kann dann eine zusätzliche Aufsatzschiene mit integralem Führungssteg einer flachen Laufschiene aufgebracht werden, wenn die Bodenschwelle zwei in verschiedenen parallelen Ebenen beweglich aufstehende Schiebeflügel tragen soll. In einem solchen Falle kann es sich dann auch als vorteilhaft erweisen, an die Aufsatzschiene, und zwar zumindest an deren dem äußeren Kastenprofil zugewendete Längsseite einstückig einen Füllprofil-Abschnitt anzuformen, der unterseitig mit Stützrippen ausgestattet ist, sowie sich durch Anbringen von in seiner Längsrichtung verlaufenden Trennschnitten hinsichtlich seiner Abdeckbreite variieren läßt. Die Variation dieser Abdeckbreite ist dabei abhängig von einzuhaltenden unterschiedlichen Querabständen zwischen den Führungsstegen der Laufschienen, die sich einerseits auf dem inneren Rohr- oder Kastenprofil und andererseits auf der vom äußeren Rohr- oder Kastenprofil getragenen Aufsatzschiene befinden.

Die nachfolgende Beschreibung erläutert Ausführungsbeispiele des Gegenstandes der Erfindung.

Es zeigen:
- Fig. 1: im Querschnitt eine als Rohr- oder Hohlprofil gestaltete Bodenschwelle, die an ihrer Oberseite einen unmittelbar fest bzw. einstückig angeformten Führungssteg für die gerillten Laufrollen von flügelseitigen Laufwagen trägt,
- Fig. 2: ebenfalls im Querschnitt, ein oberseitig ebenfalls einen Führungssteg tragendes Laufschienen-Hohlprofil, welches sich - bedarfsweise - zur Bildung einer hohen Laufschiene mit dem Führungssteg auf der Bodenschwelle nach Fig. 1 kuppeln läßt,
- Fig. 3: wiederum im Querschnitt eine gegenüber der Fig. 2 abgewandelte Bauform für ein Laufschienen-Hohlprofil,
- Fig. 4: im Querschnitt eine weitere Ausgestaltungsmöglichkeit für eine der Bodenschwelle nach Fig. 1 zuordenbare hohe Laufschiene und
- Fig. 5: in einem der Fig. 1 entsprechenden Querschnitt die Bodenschwelle mit zwei in verschiedenen parallelen Ebenen beweglich aufstehenden Schiebeflügeln, während die
- Fig. 6 und 7: einen der Fig. 5 entsprechenden Querschnitt, aber in abgewandelter Ausbildung wiedergeben.

Die aus den Fig. 1 und 5 der Zeichnung ersichtliche Bodenschwelle 1 für Blendrahmen von Schiebe- oder Hebe-Schiebefenstern und -türen od. dgl. ist beispielsweise als thermisch getrennte Bodenschwelle ausgeführt und deshalb aus einem äußeren Rohr- oder Kastenprofil 2, einem inneren Rohr- oder Kastenprofil 3 sowie aus Verbindungsprofilen 4 und 5 zusammengesetzt.

Während die Rohr- oder Kastenprofile 2 und 3 aus metallischem Werkstoff, insbesondere Aluminium, durch Strangpressen hergestellt sind, bestehen die Verbindungsprofile 4 und 5 aus formstabilem und verrottungsfestem Kunststoffmaterial und sind als Extrusionsprofile gefertigt.

Selbstverständlich kann die Bodenschwelle 1 auch insgesamt aus metallischem Werkstoff, vornehmlich Aluminium, bestehen und durch Strangpressen einstückig hergestellt werden.

Schließlich ist es auch möglich, anstelle einer Bodenschwelle 1 ein Abdeckprofil aus Metall in Benutzung zu nehmen, welches keinen rohr- oder kastenförmigen Querschnitt aufweist, sondern relativ flach und nach unten offen gestaltet ist und das sich dabei auf dem unteren waagerechten Holm des Blendrahmens aus Holz oder auch Kunststoff befestigen läßt.

Blendrahmen die mit Bodenschwellen 1 oder aber einem auf den unteren Blendrahmenholm aufgesetzten Abdeckprofil aus Metall ausgestattet sind, stehen für Schiebe- oder Hebe-Schiebefenster und -türen od. dgl. im praktischen Gebrauch. Sie müssen deshalb mit mindestens einer einen Führungssteg 6 oder 7 für die gerillten Laufrollen 8 von flügelseitigen Laufwagen 9 aufweisenden Laufschiene 10 oder 11 ausgestattet werden.

Je nach Einsatzzweck der Schiebe- oder Hebe-Schiebefenster und - türen ist es dabei notwendig, verschiedene Gestaltungsformen von Laufschienen 10 und 11 in Benutzung zu nehmen. Behindertengerechte, also insbesondere mit Rollstühlen od. dgl. überfahrbare Bodenschwellen 1 bzw. Abdeckprofile müssen beispielsweise relativ flach gestaltet sein, also auch eine flache Laufschiene 10 haben. Nach DIN 18 025, Ausg. 12.92, Teil 1, Abschnitt 5, Unterabschnitt 5.2 dürfen Bodenschwellen das benachbarte Bodenniveau nicht um mehr als 20 mm übersteigen.

Bodenschwellen 1 bzw. Abdeckprofile für Schiebe- oder Hebe-Schiebefenster und -türen, an die hinsichtlich Dichtigkeit und Aushebesicherheit hohe Anforderungen gestellt werden, sollen hingegen in der Regel auch relativ hohe Laufschienen 11 tragen.

Damit solchen unterschiedlichen Anforderungen unter Benutzung ein und derselben Bodenschwelle 1 bzw. ein und desselben Abdeckprofils aus Metall mit relativ geringem Kosten- und Arbeitsaufwand Rechnung getragen werden kann, besteht ein Wesensmerkmal der Bodenschwelle 1 bzw. eines an deren Stelle tretenden Abdeckprofils darin, daß mindestens ein Führungssteg 6 - zur Bildung einer flachen Laufschiene 10 - unmittelbar fest bzw. einstückig - also materialeinheitlich - an die Oberseite der Bodenschwelle 1 bzw. des Abdeckprofils angeformt ist.

Im Falle der mit thermischer Trennung ausgestatteten Bodenschwelle 1 nach den Fig. 1 und 5 ist der Führungssteg 6 der flachen Laufschiene 10 beispielsweise an der Oberseite des äußeren Rohr- oder Kastenprofils 2 vorgesehen.
Selbstverständlich ist es auch denkbar, den Führungssteg 6 einer flachen Laufschiene 10 unmittelbar fest bzw. einstückig - also materialeinheitlich - an der Oberseite des inneren Rohr- oder Kastenprofils 3 vorzusehen. Bei der Bodenschwelle 1 nach Fig. 5 ist jedoch der Führungssteg 6 der flachen Laufschiene 10 integral an einer Aufsatzschiene 12 vorhanden. Diese kann - bei Bedarf - nachträglich auf das innere Rohr- oder Kastenprofil 3 der Bodenschwelle 1 oder des Abdeckprofils gesetzt werden, wenn ein Fenster oder eine Tür mit Schiebe- oder Hebe-Schiebeflügeln 13 und 14 gebaut werden soll, die in zwei parallelen Ebenen laufen.

Ein weiteres Wesensmerkmal einer Bodenschwelle 1 bzw. eines entsprechenden Abdeckprofils aus Metall besteht darin, daß der Führungssteg 6 der flachen Laufschiene 10 über seine gesamte Länge hinweg und zur Oberseite der Bodenschwelle 1 bzw. des Abdeckprofils hin beidseitig eine Hinterschneidung 15 bzw. 16 aufweist. Vorzugsweise sind die Hinterschneidungen 15 und 16 so gestaltet, daß der Führungssteg 6 eine Querschnitts- bzw. Profilform erhält, die kreisbogenförmig begrenzt ist und wobei sich der Kreisbogen über einen Winkel 17 von mehr als 180°, vorzugsweise etwa 270°, erstreckt, wie das in Fig. 1 angedeutet ist.

Wird die Bodenschwelle 1 bzw. das Abdeckprofil in der aus Fig. 5 ersichtlichen Art und Weise mit einer Aufsatzschiene 12 ausgerüstet, dann empfiehlt es sich - zumindest im Ausstattungsfalle mit nur flachen Laufschienen 10 -, die der Aufsatzschiene 12 beidseitig benachbarten Bereiche an der Oberseite der Bodenschwelle 1 bzw. der Aufsatzschiene mit einem Füllprofil 18 bzw. 19 auszustatten, um dort nur ein von den Führungsstegen 6 - geringfügig - überragtes Oberflächenniveau zu erhalten.

Für diejenigen Einsatzfälle von Bodenschwellen 1 bzw. Abdeckprofilen bei denen es auf das Vorhandensein hoher Laufschienen 11 mit Führungssteg 7 ankommt, ist es wichtig, daß ein an seiner Unterseite mit einem Längsspalt 20 ausgestattetes und oberseitig den Führungssteg 7 tragendes Laufschienen-Hohlprofil 21 zur Verfügung steht, wie es in verschiedenen Ausführungsbeispielen den Fig. 2 und 3 entnommen werden kann.

Der Längsspalt 20 dieses Laufschienen-Hohlprofils 21 ist dabei so bemessen und die ihn begrenzenden Längsränder 22 des Laufschienen-Hohlprofils 21 sind darüber hinaus so gestaltet, daß sich letzteres bedarfsweise unmittelbar mit den Hinterschneidungen 15 und 16 am Führungsstege 6 der flachen Laufschiene 9 an der Bodenschwelle d1 bzw. dem entsprechenden Abdeckprofil formschlüssig fest verrasten läßt.

Allein durch die Verrastung - also ohne zusätzliche Befestigungsmittel, wie Schrauben od. dgl. - läßt sich also die Bodenschwelle 1 bzw. das entsprechende Abdeckprofil auch mit einer hohen Laufschiene 10 ausstatten.

Das Laufschienen-Hohlprofil nach den Fig. 2, 3 und 5 weist etwa einen Trapezquerschnitt auf und hat dabei eine mittig den Längsspalt 20 durch ihre einander zugewendeten Ränder 22 begrenzende Basiswand. Dabei ist das Laufschienen-Hohlprofil 21 nach Fig. 2 als Leichtmetall-Strangpreßprofil ausgeführt und in seinem Inneren oberhalb des Längsspaltes 20 mit einem Stützsteg 23 versehen, der symmetrisch unterhalb des Führungssteges 7 liegt. Er kommt auf dem Führungssteg 6 der flachen Laufschiene 9 zur Stützauflage, sobald das Laufschienen-Hohlprofil 21 der hohen Laufschiene 10 mit dem Führungssteg 6 der flachen Laufschiene 9 in Rastverbindung gebracht ist (vergl. Fig. 5).

In Fig. 3 der Zeichnung ist ein Laufschienen-Hohlprofil 21 zu sehen, welches sich von demjenigen nach Fig. 2 der Zeichnung dadurch unterscheidet, daß es insgesamt aus einem Edelstahl-Flachmaterial umgeformt ist.

Wenn gewünscht wird, daß das Laufschienen-Hohlprofil 21 nach Fig. 3 unterhalb seines Führungssteges 7 nach der Verrastung mit dem Führungssteg 6 der flachen Laufschiene 9 auch auf dem letzteren eine Abstützung erhält, dann kann in das Innere desselben in Längsrichtung ein Zusatzprofil 24, beispielsweise aus Kunststoffmaterial eingeschoben werden. Dieses überbrückt die ansich vorhandene Distanz zwischen der Oberfläche des Führungssteges 6 und der Innenfläche des Laufschienen-Hohlprofils 21 unterhalb des Führungssteges 7.

Wie in Fig. 4 der Zeichnung zu sehen ist, besteht zur Ausstattung der Bodenschwelle 1 bzw. des entsprechenden Abdeckprofils mit einer hohen Laufschiene 11 auch noch die Möglichkeit, der flachen Laufschiene 9 ein Kunststoffprofil 25 rastend zu überlagern, welches eine den Laufschienen-Hohlprofilen 21 nach den Fig. 2 und 3 ähnliche trapezartige Außenkontur hat.

Der Führungssteg 7 dieses Kunststoffprofils 25 erhält in diesem Falle seine formstabile und verschleißfeste Ausgestaltung dadurch, daß er mit einer wiederum aufgerasteten längsgeschlitzten Edelstahlhülse 26 bestückt wird. In diesem Falle hat der mit der Edelstahlhülse 26 auszustattende Teil des Kunststoffprofils 25 eine Querschnittsform, die derjenigen des Führungssteges 6 entspricht, welcher unmittelbar fest bzw. einstückig - also materialeinheitlich - an die Oberseite der Bodenschwelle 1 bzw. des entsprechenden Abdeckprofils angeformt ist.

Die unterseitige Längsnut 27 des Kunststoffprofils 25 hat eine Querschnittsgestalt, die zu derjenigen des Führungssteges 6 der flachen Laufschiene 10 komplementär ist.

Anstelle der oder zusätzlich zur Benutzung separater Füllprofile 18 bzw. 19 ist es auch möglich, an die Aufsatzschiene 12 zumindest an der an dem Kastenprofil bzw. Verbindungsprofil 4 zugewendeten Längsseite einstückig einen Füllprofil-Abschnitt 28 anzuformen, wie das in den Figuren 6 und 7 der Zeichnung zu sehen ist. Dieser unterseitig mit Stützrippen 29 ausgestattete Füllprofil-Abschnitt 28 läßt sich durch Anbringen von in seiner Längsrichtung verlaufenden Trennschnitten hinsichtlich seiner Abdeckbreite variieren, und zwar in Abhängigkeit von einzuhaltenden unterschiedlichen Querabständen 30 zwischen den Führungsstegen 6 bzw. 7 der Laufschienen 10 und 11 vom entsprechenden Führungssteg 6 bzw. von der Längsmitte der Aufsatzschiene 12.

Der Querabstand 30 wird hauptsächlich bestimmt von der unterschiedlichen Profildicke der beiden in verschiedenen Parallelebene laufenden Schiebe- oder Hebe-Schiebeflügel 13 und 14 der Schiebe- oder Hebe-Schiebefenster und -türen. Im Falle der Fig. 7 weist die Aufsatzschiene 12 - abweichend von Fig. 6 - keinen Führungssteg 6 auf, weil sie lediglich als Träger für ein festes bzw. unverschiebbares Flügelfeld genutzt wird.

## Patentansprüche

1. Bodenschwelle (1) bzw. Abdeckprofil aus Metall, insbesondere Leichtmetall,
für Blendrahmen von Schiebe- oder Hebe-Schiebefenstern oder - türen od. dgl. mit einer einen Führungssteg für die gerillten Laufrollen (8) von flügelseitigen Laufwagen (9) aufweisenden Laufschiene (10, 11),
dadurch gekennzeichnet,
daß der Führungssteg (6) unmittelbar fest bzw. einstückig - also materialeinheitlich - an der Oberseite der Bodenschwelle (1) bzw. des Abdeckprofils angeformt ist,
daß dieser Führungssteg (6) über seine gesamte Länge hinweg zur Oberseite der Bodenschwelle (1) bzw. des Abdeckprofils hin, Hinterschneidungen (15, 16) aufweist,
und daß ein an seiner Unterseite mit einem Längsspalt (20, 27) ausgestattetes und oberseitig einen Führungssteg (7) tragendes Laufschienen-Hohlprofil (21, 25) unmittelbar mit den Hinterschneidungen (15, 16) am Führungssteg (6) der Bodenschwelle (1) bzw. des Abdeckprofils verrastbar ist.

2. Bodenschwelle (1) bzw. Abdeckprofil nach Anspruch 1, dadurch gekennzeichnet,
daß das Laufschienen-Hohlprofil (21) etwa einen Trapezquerschnitt mit mittig den Längsspalt (20) enthaltender Basiswand (22, 22) aufweist.

3. Bodenschwelle (1) bzw. Abdeckprofil nach einem der Ansprüche 1 und 2,
dadurch gekennzeichnet,
daß das Laufschienen-Hohlprofil (21) ein Leichtmetall-Strangpreßprofil ist (Fig. 2).

4. Bodenschwelle (1) bzw. Abdeckprofil nach Anspruch 3,
dadurch gekennzeichnet,
daß das Leichtmetall-Strangpreßprofil in seinem Inneren oberhalb des Längsspaltes (20) einen Stützsteg (23) aufweist.

5. Bodenschwelle (1) bzw. Abdeckprofil nach einem der Ansprüche 1 und 2,
dadurch gekennzeichnet,
daß das Laufschienen-Hohlprofil (21) aus Edelstahl-Flachmaterial umgeformt ist (Fig. 3).

6. Bodenschwelle (1) bzw. Abdeckprofil nach einem der Ansprüche 1 und 2,
dadurch gekennzeichnet,
daß ein Kunststoffprofil (25) die hohe Laufschiene (11) bildet, welches unterseitig eine zum Profil des Führungssteges (6) der flachen Laufschiene (9) komplementäre Längsnut (27) enthält, während es oberseitig den durch eine längsgeschlitzte Edelstahlhülse (26) armierten Führungssteg (7) trägt.

7. Bodenschwelle (1) nach einem der Ansprüche 1 bis 6,
dadurch gekennzeichnet,
daß sie aus einem äußeren Rohr- oder Kastenprofil (2), einem inneren Rohr- oder Kastenprofil (3) sowie aus diese miteinander formschlüssig kuppelnden Verbindungsprofilen (4 und 5) besteht, wobei als Rohr- oder Kastenprofile (2 und 3) Leichtmetall-Strangpreßprofile dienen, während die Verbindungsprofile (4 und 5) aus Kunststoffmaterial extrudiert sind und zwischen den Rohr- oder Kastenprofilen 2 und 3 eine thermisch trennende Kupplung bilden.

8. Bodenschwelle (1) nach einem der Ansprüche 1 bis 7, bei welcher eine auf der Bodenschwelle befestigbare, ggf. einen integral angeformten Führungssteg (6) aufweisende Aufsatzschiene (12) vorhanden ist,
dadurch gekennzeichnet,
daß zumindest an der dem äußeren Rohr- oder Kastenprofil (2) zugewendeten Längsseite der Aufsatzschiene (12) einstückig ein Füllprofil-Abschnitt (28) angeformt ist, der unterseitig auf das innere Rohr- oder Kastenprofil (3) aufsetzbare Stützrippen (29) aufweist,
und daß der Füllprofil-Abschnitt (28) parallel zu seinen Stützrippen (29) längs durchtrennbar bzw. unterteilbar ausgebildet ist.

## Claims

1. A bottom sill (1) or cover profile made of metal, particularly light metal, for fixed frames of sliding or lifting and sliding windows or doors or the like, comprising a rail (10, 11) having a guide web for the grooved runners (8) of carriages (9) on the leaves, characterised in that the guide web (6) is formed directly and immovably or in one piece, i.e. of the same material, on the top surface of the bottom sill (1) or cover profile; in that the guide web (6) has undercuts (15, 16) along its entire length towards the top surface of the bottom sill (1) or cover profile; and in that a rail hollow profile (21, 25) formed with a longitudinal gap (20, 27) on its underside and bearing a guide web (7) on its top surface can be locked directly to the undercuts (15, 16) on the guide web (6) of the bottom sill (1) or cover profile.

2. A bottom sill or cover profile according to claim 1, characterised in that the rail hollow profile (21) has an approximately trapezoidal cross-section with a base wall (22, 22) containing the longitudinal gap (20) at its centre.

3. A bottom sill (1) or cover profile according to claim 1 or 2, characterised in that the hollow profile (21) is of extruded light metal (Fig. 2).

4. A bottom sill (1) or cover profile according to claim 3, characterised in that the extruded light-metal profile has a supporting web (23) in its interior above the longitudinal gap (20).

5. A bottom sill (1) or cover profile according to claim 1 or 2, characterised in that the hollow profile (21) is made of shaped special-steel flat material (Fig. 3).

6. A bottom sill (1) or cover profile according to claim 1 or 2, characterised in that the high rail (11) is formed by a plastic profile (25) which on its underside has a longitudinal groove (27) complementary with the profile of the guide web (6) of the flat rail (9), whereas on its top surface it bears a guide web (7) reinforced by a longitudinally slotted special-steel sleeve (26).

7. A bottom sill (1) according to any of claims 1 to 6, characterised in that it comprises an outer tubular or box profile (2), an inner tubular or box profile (3) and connecting profiles (4 and 5) positively coupling the other said profiles together, wherein the tubular or box profiles (2 and 3) are extruded from light metal whereas the connecting profiles (4, 5) are extruded from plastic material and form a heat-insulating coupling between the tubular or box profiles (2 and 3).

8. A bottom sill (1) according to any of claims 1 to 7, wherein a detachable rail (12) is provided for securing to the bottom sill and optionally has an integrally-formed guide web (6), characterised in that a filling profile portion (28) is integrally formed at least on the longitudinal side of the detachable rail (12) facing the outer tubular or box profile (2) and on its underside has supporting ribs (29) for fitting on to the inner tubular or box profile (3), and the filling-profile portion (28) is designed so as to be longitudinally cuttable or divisible parallel to its supporting ribs (29).

## Revendications

1. Seuil et/ou profilé de recouvrement en métal, plus particulièrement en métal léger, pour dormants ou bâtis de fenêtres, de portes ou d'autres baies du même genre coulissantes ou descendantes et coulissantes, constitué d'une glissière (10, 11) présentant une nervure pour les galets de roulement (8) rainurés des chariots (9) côté battant de fenêtre ou vantail de porte, caractérisé en ce que la nervure (6) est formée à demeure et/ou d'une seule pièce - c'est-à-dire d'un seul tenant - au niveau de la face supérieure du seuil (1) et/ou du profilé de recouvrement, en ce que cette nervure (6) présente des contre-dépouilles (15, 16) sur toute sa longueur jusqu'à la face supérieure du seuil (1) et/ou du profilé de recouvrement et en ce qu'un profilé creux à glissières (21, 25) comportant une fente longitudinale (20, 27) sur sa face supérieure peut être directement enclenché avec les contre-dépouilles (15, 16) dans la nervure (6) du seuil (1) et/ou du profilé de recouvrement.

2. Seuil (1) et/ou profilé de recouvrement suivant la revendication 1, caractérisé en ce que le profilé creux à glissières (21) présente approximativement une section transversale trapézoïdale séparée au centre par la paroi de base comportant la fente longitudinale (20).

3. Seuil (1) et/ou profilé de recouvrement suivant la revendication 1 ou 2, caractérisé en ce que le profilé creux à glissières (21) est un profilé filé de métal léger (Fig. 2).

4. Seuil (1) et/ou profilé de recouvrement suivant la revendication 3, caractérisé en ce que le profilé filé de métal léger présente à l'intérieur une nervure d'appui (23) au-dessus de la fente longitudinale (20).

5. Seuil (1) et/ou profilé de recouvrement suivant la revendication 1 ou 2, caractérisé en ce que le profilé creux à glissières (21) est fait d'un matériau plat en acier spécial (Fig. 3).

6. Seuil (1) et/ou profilé de recouvrement suivant la revendication 1 ou 2, caractérisé en ce qu'un profilé en matière plastique (25) forme la glissière supérieure (11) et présente sur sa face inférieure une rainure longitudinale (27) complémentaire du profilé de la nervure (6) de la glissière plate (9), tandis qu'il porte sur sa face supérieure la nervure (7) armée d'un manchon en acier spécial (26) fendu longitudinalement.

7. Seuil (1) et/ou profilé de recouvrement suivant l'une quelconque des revendications 1 à 6, caractérisé en ce qu'il se compose d'un profilé extérieur en forme de tuyau ou de caisson (2), d'un profilé intérieur en forme de tuyau ou de caisson (3) ainsi que de profilés de liaison (4 et 5) couplés à épousement de forme, des profilés filés de métal léger servant de profilés en forme de tuyau ou de caisson (2 et 3), tandis que les profilés de liaison (4 et 5) sont extrudés dans un matériau plastique et forment entre les profilés en forme de tuyau ou de caisson (2 et 3) un accouplement à effet d'isolation thermique.

8. Seuil (1) et/ou profilé de recouvrement suivant l'une quelconque des revendications 1 à 7, dans le cas duquel il est prévu une glissière de garniture (12) pouvant être fixée sur le seuil, le cas échéant présentant une nervure venue d'une seule pièce, caractérisé en ce qu'un segment de profilé de remplissage (28) est venu d'une seule pièce sur le côté longitudinal de la glissière de garniture (12) tournée vers le profilé extérieur en forme de tuyau ou de caisson (2) et présente sur sa face inférieure des nervures d'appui (29) pouvant se poser sur le profilé intérieur en forme de tuyau ou de caisson (3), et en ce que le segment de profilé de remplissage (28) est conçu de manière à pouvoir être séparé ou divisé dans le sens de la longueur parallèlement à ses nervures d'appui (29).
